# EUROPÄISCHE PATENTSCHRIFT

(11) **EP 1 099 906 B1**
(45) Veröffentlichungstag und Bekanntmachung des Hinweises auf die Patenterteilung: **11.02.2004**
(21) Anmeldenummer: 00122574.7
(22) Anmeldetag: 17.10.2000
(51) Int. Cl.: F23D 14/46, F23D 14/62

(54) **Heizgerät mit einem durch ein Brennstoff-Luftgemisch gespeisten Brenner**
Heating appliance with premix burner
Appareil de chauffage avec brûleur à prémélange

(30) Priorität: 11.11.1999 DE 19954287
(43) Veröffentlichungstag der Anmeldung: 16.05.2001
(73) Patentinhaber: ROBERT BOSCH GMBH, 70442 Stuttgart (DE)
(72) Erfinder: Schmuker, Franz, Dipl.-Ing., 73117 Wangen (DE); Schaefer, Albrecht, Dipl.-Ing., 70771 Leinfelden-Echterdingen (DE); Rosenland, Marc, 73249 Wernau (DE); Eichengruen, Stefan, 73277 Owen (DE); Mueller, Andreas, 71067 Sindelfingen (DE); Wacker, Markus, 73249 Wernau (DE); Jakisch, Rolf, 73249 Wernau (DE)

(56) Entgegenhaltungen:
- AT-B- 361 100
- DE-A- 2 117 337
- DE-A- 2 263 471
- DE-U- 29 911 878
- US-A- 3 661 493
- US-A- 4 464 314

## Beschreibung

Die Erfindung betrifft ein Heizgerät mit einem durch ein Brennstoff-Luftgemisch gespeisten Brenner nach dem Oberbegriff des Anspruchs 1.

### Stand der Technik

Die Entwicklung bei Heizgeräten konzentriert sich in den letzten Jahren auf eine Optimierung des Verbrennungsprozesses, um die gestiegenen Anforderungen bezüglich Wirkungsgrad und Schadstoffemission zu erfüllen. Bei modernen Gas-Heizgeräten werden beispielsweise überstöchiometrisch vormischende Flächenbrenner eingesetzt. Charakteristisch für diese Brenner ist die Ausbildung eines aus einer Vielzahl von kurzen, flachen Flammen bestehenden Flammenteppichs.

Insbesondere bei Gebläsebrennern und gebläseunterstützten Brennern treten unterschiedliche Phänomene von schwingenden Flammen auf, die bei bestimmten Betriebsbedingungen und Geräteabmessungen Resonanzschwingungen erzeugen, die zu kräftig schwingenden Luftsäulen und dadurch zu störenden Geräuschen führen können. Um derartige Schwingungen zu dämpfen, werden beispielsweise im Ansaug- und Abgastrakt der Heizgeräte verschiedene Maßnahmen angewandt. DE 2 117 337 offenbart ein Heizgerät mit einem Brenner wobei Verbrennungsluft durch zwei Einlassöffnungen einem Verteilerrohr für das Brennstoff-Luftgemisch zugeführt werden.

### Vorteile der Erfindung

Das erfindungsgemäße Heizgerät mit den kennzeichnenden Merkmalen des Anspruchs 1 hat den Vorteil, daß mit einfachen Mitteln das Auftreten von Resonanzschwingungen minimiert oder verhindert wird, so daß störende Geräusche unterbleiben. Die Erfindung ermöglicht es, daß mit einer einzigen Dämpfungseinrichtung im Ansaugtrakt das Auftreten von störenden Resonanzschwingungen wirksam bekämpft wird.

Durch die in den Unteransprüchen aufgeführten Maßnahmen sind vorteilhafte Weiterbildungen und Verbesserungen der Erfindung möglich. Durch die konzentrische Anordnung der Lufteinlaßöffnungen um das Brennstoffzuführrohr wird eine äußerst kompakte Bauweise des Ansaugtraktes ermöglicht, der dadurch nur einen geringen Platzbedarf benötigt. Zur Optimierung der Verbrennung wird außerdem durch ein Bimetallelement der Volumenanteil der Verbrennungsluft geregelt. Eine kompakte Ausführung des Ansaugtraktes wird mittels einer Dämpfungseinrichtung erreicht, die mittels einer Bajonettverbindung an die Mischkammer ankoppelbar ist.

### Zeichnung

Ausführungsbeispiele der Erfindung sind in der Zeichnung dargestellt und in der nachfolgenden Beschreibung näher erläutert.

Es zeigen:
- Figur 1: eine Prinzipdarstellung eines ersten Ausführungsbeispiels eines Ansaugtraktes eines erfindungsgemäßen Heizgerätes,
- Figur 2: eine Teilschnittdarstellung mit einem weiteren Ausführungsbeispiel eines Ansaugtraktes,
- Figur 3: eine Draufsicht auf den in Figur 2 dargestellten Ansaugtrakt,
- Figur 4: eine Schnittdarstellung nach der Linie IV-IV in Figur 3,
- Figur 5: eine Schnittdarstellung nach der Linie V-V in Figur 3 und
- Figur 6: eine Seitenansicht des in Figur 3 dargestellten Ansaugtraktes.

### Ausführungsbeispiele

Die in Figur 1 dargestellte Prinzipskizze zeigt ein Ausführungsbeispiels eines Ansaugtraktes 10 für einen nicht näher dargestellten, gebläseunterstützten Gasbrenner eines Heizgerätes, der mehrere Einlasskanäle 14 mit unterschiedlicher Länge aufweist, wobei Luft in Pfeilrichtung in eine Mischkammer 16 einströmt. In die Mischkammer 16 führt weiterhin ein Brennstoffzuführrohr 18, über das beispielsweise Brenngas eingeleitet wird. In der Mischkammer 16 wird das Brenngas mit Luft vermischt, so daß ausgangsseitig ein Brennstoff-Luftgemisch vorliegt, das mit den Pfeilen 19 gekennzeichnet ist. Das Brennstoff-Luftgemmisch wird dem Gasbrenner zugeführt und dort verbrannt.

Ein weiteres Ausführungsbeispiel eines Ansaugtraktes 10 zeigt Figur 2. Dabei ist zusätzlich eine Gebläseeinheit 21 vorgesehen, die das Brennstoff-Luftgemisch zu dem nicht dargestellten Gasbrenner leitet. Die Gebläseeinheit 21 ist zuströmseitig mit einem Ringflansch 22 ausgeführt, an dem eine Dämpfungseinrichtung 12 beispielsweise mittels einer Bajonettverbindung 23 angekoppelt ist. Der Ringflansch 22 umschließt eine gebläseseitige Kammer 24, die sich an eine Kammer 25 der Dämpfungseinrichtung 12 anschließt. Die Kammern 24 und 25 bilden zusammen die Mischkammer 16.

Eine detaillierte Darstellung einer möglichen Ausführungsform der Dämpfungseinrichtung 12 geht aus den Figuren 3 bis 6 hervor. Die Dämpfungseinrichtung 12 weist ein topfähnliches Gehäuse 30 mit einem ersten Gehäuseabschnitt 33 und einem zweiten Gehäuseabschnitt 34 auf. Der erste Gehäuseabschnitt 33 besitzt die Gestalt eines Hohlzylinderabschnitts mit einem mischerkammerfernen Boden 31 und einem mischkammernahen Boden 32. Der zweite Gehäuseabschnitt 34 wird von einer Verlängerung des mischkammernahen Bodens 32 begrenzt und ist von einer zylindrischen Gehäusewand 35 umgeben. Die zylindrische Gehäusewand 35 umschließt die Kammer 25. An der Gehäusewand 35 sind ferner Bajonettverbindungselemente 36 angeformt, die die Bajonettverbindung 23 am Ringflansch 22 der Gebläseeinheit 21 realisieren.

Im Zentrum des mischkammernahen Bodens 31 befindet sich eine zentrale Öffnung 37 mit beispielsweise drei in die Öffnung ragenden Stegen 38, zwischen denen das Brennstoffzuführrohr 18 geklemmt ist. Dadurch bildet sich zwischen der Außenwand des Brennstoffzuführrohres 18 und dem äußeren Durchmesser der Öffnung 37 zwischen den Stegen 38 ein nicht näher dargestellter Spalt aus, durch den zusätzlich Luft in die Kammer 25 einströmen kann.

In dem Gehäuse 30 sind ferner erste Einlasskanäle 41 und zweite Einlasskanälen 42 angeordnet. Die ersten Einlasskanäle 41 führen von am mischkammerfernen Boden 31 ausgebildeten einlaßseitigen Öffnungen 44 zu im mischkammernahen Boden 32 ausgebildeten auslaßseitigen Öffnungen 45. Beim vorliegenden Ausführungsbeispiel existieren fünf Einlasskanäle 41.

Außerhalb des ersten Gehäuseabschnitts 33 sind ferner im mischkammernahen Boden 32 beispielsweise drei weitere Öffnungen 47 angeordnet, die die zweiten Einlasskanäle 42 bilden. Die weiteren Öffnungen 47 führen somit unmittelbar in die angrenzende Kammer 25.

An der Innenseite des mischkammernahen Bodens 32 ist gemäß Figur 5 ferner ein Bimetallelement 50 angeordnet, das beispielsweise eine der drei weiteren Öffnungen 47 temperaturabhängig schließt oder öffnet. Durch diese Anordnung wird eine temperaturabhängige Regelung der Verbrennungsluft geschaffen, wobei das Bimetallelement 50 derart ausgebildet ist, daß es mit steigender Temperatur die entsprechende Öffnung freigibt, so daß mit steigender Temperatur der Verbrennungsluft der Volumenanteil der Verbrennungsluft zunimmt und umgekehrt.

Die Dämpfungseinrichtung 12 ist kompakt ausgebildet und beispielsweise aus Kunststoff in Spritzgußtechnik hergestellt. Es ist aber genauso denkbar, die Dämpfungseinrichtung 12 als Druckgußteil beispielsweise aus Aluminium herzustellen.

Durch die verschiedenen Einlasskanälen 41 und 42 wird eine Auffächerung des Ansaugquerschnitts erzeugt, wobei die Einlasskanäle 41, 42 im wesentlichen konzentrisch um das Brennstoffzuführrohr 18 angeordnet sind. Durch die verschiedenen Einlasskanäle 41, 42 bzw. Öffnungen 44, 45 und 47 werden vor der Mischkammer 16 unterschiedliche Längen von Luftsäulen im Ansaugtrakt ausgebildet, die auf mehrere verschiedene Resonanz-Frequenzen dämpfend wirken. Außerdem wird durch die Anordnung der Öffnungen 44, 45 und 47 die Luft verteilt in die Mischkammer 16 eingeleitet, so daß eine gleichmäßige Vermischung der Luft mit dem Brennstoff stattfindet.

## Patentansprüche

1. Heizgerät mit einem durch ein Brennstoff-Luftgemisch gespeisten Brenner und einer dem Brenner vorgeschalteten Mischkammer (16), in der der Brennstoff mit der Verbrennungsluft vermischt wird, wobei die Verbrennungsluft über einen Ansaugtrakt (10) in die Mischkammer (16) geleitet wird und der Ansaugtrakt (10) mindestens zwei Einlassöffnungen (44, 47) für die Verbrennungsluft aufweist, **dadurch gekennzeichnet, daß** sich in den Einlassöffnungen (44, 47) vor der Mischkammer (16) Luftsäulen mit unterschiedlicher Länge ausbilden.

2. Heizgerät nach Anspruch 1, **dadurch gekennzeichnet, daß** den Einlassöffnungen (44, 47) Einlasskanäle (41, 42) mit unterschiedlichen Längen zugeordnet sind, in denen sich die Luftsäulen ausbilden.

3. Heizgerät nach Anspruch 1 oder 2, **dadurch gekennzeichnet, daß** der Ansaugtrakt (10) eine weitere im wesentlichen zentrisch angeordnete Öffnung (37) aufweist, in der ein Brennstoffzuführrohr (18) angeordnet ist, über das der Brennstoff in die Mischkammer (16) eingeleitet wird.

4. Heizgerät nach Anspruch 3, **dadurch gekennzeichnet, daß** um das Brennstoffzuführrohr (18) gleichmäßig verteilte Kreissegmentschlitze ausgebildet sind, über die Verbrennungsluft zusätzlich in die Mischkammer (16) einströmt.

5. Heizgerät nach Anspruch 3, **dadurch gekennzeichnet, daß** mehrere Einlassöffnungen (44, 47) im wesentlichen konzentrisch um das Brennstoffzuführrohr (18) angeordnet sind.

6. Heizgerät nach Anspruch 1, **dadurch gekennzeichnet, daß** der Ansaugtrakt (10) eine Dämpfungseinrichtung 12 mit einem Gehäuse (30) mit einem ersten Gehäuseabschnitt (33) und einem zweiten Gehäuseabschnitt (34) aufweist, wobei in dem ersten Gehäuseabschnitt (33) der erste Einlasskanal (41) mit der längeren Luftsäule und in dem zweiten Gehäuseabschnitt (34) der zweite Einlasskanal (42) mit der kürzeren Luftsäulen ausgebildet ist.

7. Heizgerät nach Anspruch 6, **dadurch gekennzeichnet, daß** mehrere erste Einlasskanäle (41) für die langen Luftsäulen vorgesehen sind, die innerhalb des ersten Gehäuseabschnitts (33) von einem mischkammerfernen Boden (31) zu einem mischkammernahen Boden (32) führen.

8. Heizgerät nach Anspruch 6, **dadurch gekennzeichnet, daß** mehrere zweite Einlasskanäle (42) für die kurzen Luftsäulen vorgesehen sind, die von im mischkammernahen Boden (33) angeordneten weiteren Einlassöffnungen (47) gebildet sind.

9. Heizgerät nach einem der vorhergehenden Ansprüche, **dadurch gekennzeichnet, daß** die Dämpfungseinrichtung 12 mittels Bajonettverbindungselementen (36) an eine dem Brenner vorgeschaltete Gebläseeinheit (21) angekoppelt ist.

## Claims

1. Heating appliance with a burner which is fed by a fuel/air mixture and a mixing chamber (16) which is connected upstream of the burner and in which the fuel is mixed with the combustion air, the combustion air being directed into the mixing chamber (16) via an intake section (10), and the intake section (10) has at least two inlet openings (44, 47) for the combustion air, **characterized in that** air columns of different lengths are formed in the inlet openings (44, 47) upstream of the mixing chamber (16).

2. Heating appliance according to Claim 1, **characterized in that** inlet ducts (41, 42) of different lengths are assigned to the inlet openings (44, 47), the air columns being formed in said inlet ducts (41, 42).

3. Heating appliance according to Claim 1 or 2, **characterized in that** the intake section (10) has a further, essentially centrally arranged opening (37) in which a fuel feed pipe (18) is arranged via which the fuel is introduced into the mixing chamber (16).

4. Heating appliance according to Claim 3, **characterized in that** circular segment slots which are distributed uniformly about the fuel feed pipe (18) and via which the combustion air additionally flows into the mixing chamber (16) are formed.

5. Heating appliance according to Claim 3, **characterized in that** a plurality of inlet openings (44, 47) are arranged essentially concentrically around the fuel feed pipe (18).

6. Heating appliance according to Claim 1, **characterized in that** the intake section (10) has a damping device (12) with a housing (30) with a first housing section (33) and a second housing section (34), the first inlet duct (41) with the longer air column being formed in the first housing section (33), and the second inlet duct (42) with the shorter air column being formed in the second housing section (34).

7. Heating appliance according to Claim 6, **characterized in that** a plurality of first inlet ducts (41) for the long air columns are provided, which lead within the first housing section (33) from a bottom (31) which is remote from the mixing chamber to a bottom (32) which is near to the mixing chamber.

8. Heating appliance according to Claim 6, **characterized in that** a plurality of second inlet ducts (42) for the short air columns are provided, which are formed by further inlet openings (47) which are arranged in the bottom (32) which is near to the mixing chamber.

9. Heating appliance according to one of the preceding claims, **characterized in that** the damping device (12) is connected by means of bayonet connection elements (36) to a blower unit (21) which is connected upstream of the burner.

## Revendications

1. Appareil de chauffage comportant un brûleur alimenté par un mélange combustible-air et une chambre de mélange (16) située en amont du brûleur, dans laquelle le combustible est mélangé à l'air de combustion, l'air de combustion étant introduit dans la chambre de mélange (16) par le biais d'un secteur d'admission (10) et le secteur d'admission (10) présentant au moins deux orifices d'admission (44, 47) pour l'air de combustion,
**caractérisé en ce que**
des colonnes d'air de longueurs différentes se forment dans les orifices d'admission (44, 47) avant la chambre de mélange (16).

2. Appareil de chauffage selon la revendication 1,
**caractérisé en ce que**
les orifices d'admission (44, 47) sont associés à des canaux d'admission (41, 42) de longueurs différentes, dans lesquels se forment les colonnes d'air.

3. Appareil de chauffage selon la revendication 1 ou 2,
**caractérisé en ce que**
le secteur d'admission (10) présente un autre orifice (37) disposé pour l'essentiel centralement, dans lequel est disposé un tuyau d'amenée du combustible (18) par le biais duquel le combustible est introduit dans la chambre de mélange (16).

4. Appareil de chauffage selon la revendication 3,
**caractérisé en ce qu'**
autour du tuyau d'amenée du combustible (18) sont configurées des fentes en forme de segment de cercle réparties uniformément, par lesquelles l'air de combustion s'engouffre également dans la chambre de mélange (16).

5. Appareil de chauffage selon la revendication 3,
**caractérisé en ce que**
plusieurs orifices d'admission (44, 47) sont disposés pour l'essentiel de façon concentrique autour du tuyau d'amenée du combustible (18).

6. Appareil de chauffage selon la revendication 1,
**caractérisé en ce que**
le secteur d'admission (10) présente un dispositif d'atténuation (12) avec un boîtier (30) divisé en une première partie de boîtier (33) et une deuxième partie de boîtier (34), le premier canal d'admission (41) étant configuré dans la première partie de boîtier (33) avec la colonne d'air la plus longue et le deuxième canal d'admission (42) étant configuré dans la deuxième partie de boîtier (34) avec la colonne d'air la plus courte.

7. Appareil de chauffage selon la revendication 6,
**caractérisé en ce que**
plusieurs premiers canaux d'admission (41) sont prévus pour les longues colonnes d'air, qui conduisent à l'intérieur de la première partie de boîtier (33) à partir d'un fond éloigné de la chambre de mélange (31) vers un fond situé à proximité de la chambre de mélange (32).

8. Appareil de chauffage selon la revendication 6,
**caractérisé en ce que**
plusieurs deuxièmes canaux d'admission (42) sont prévus pour les colonnes d'air courtes, qui sont formés par des orifices d'admission supplémentaires (47) disposés dans le fond (33) situé à proximité de la chambre de mélange.

9. Appareil de chauffage selon l'une des revendications précédentes,
**caractérisé en ce que**
le dispositif d'atténuation (12) est couplé à une unité de ventilation (21) située en amont du brûleur, par des éléments de raccordement à baïonnette (36).
